# EUROPÄISCHE PATENTSCHRIFT

(11) **EP 2 532 486 B1**
(45) Veröffentlichungstag und Bekanntmachung des Hinweises auf die Patenterteilung: **23.03.2016**
(21) Anmeldenummer: 12168787.5
(22) Anmeldetag: 22.05.2012
(51) Int. Cl.: B25D 17/08

(54) **Werkzeugaufnahme**
Tool holder
Porte outil

(30) Priorität: 09.06.2011 DE 102011077244
(43) Veröffentlichungstag der Anmeldung: 12.12.2012
(73) Patentinhaber: HILTI Aktiengesellschaft, 9494 Schaan (LI)
(72) Erfinder: Wiedner, Aaron, 86899 Landsberg (DE); Hartmann, Markus, 87665 Mauerstetten (DE); Hauptmann, Udo, 86899 Landsberg (DE)
(74) Vertreter: Hilti Aktiengesellschaft Corporate Intellectual Property

(56) Entgegenhaltungen:
- EP-A1- 0 668 127
- EP-A1- 1 790 424
- DE-A1- 19 636 293
- DE-U1- 9 305 463

## Beschreibung

### GEBIET DER ERFINDUNG

Die vorliegende Erfindung betrifft eine Werkzeugaufnahme, insbesondere für eine meißelnde, rein meißelnde und/oder bohrmeißelnde Werkzeugmaschine. Die Werkzeugaufnahme ist insbesondere für meißelnde und drehmeißelnde Werkzeuge ausgelegt, die eine längliche Verriegelungsnut am Schaftende aufweisen, wie aus der EP 1 790 424 A1 oder EP 0 668 127 A1 und dem Oberbegriff von Anspruch 1 bekannt.

### OFFENBARUNG DER ERFINDUNG

Die erfindungsgemäße Werkzeugaufnahme hat eine Spindel, die einen längs einer Arbeitsachse orientierten, abtriebsseitig offenen, zylindrischen oder prismatischen Aufnahmeraum zum Aufnehmen eines Werkzeugs in Einsetzrichtung und ein in den Aufnahmeraum in radialer Richtung einstechendes Langloch hat. Die Spindel kann unlösbar oder lösbar mit einem Antrieb einer Handwerkzeugmaschine, z.B. einem Bohrhammer verbunden sein. Ein Sperrkörper, z.B. eine Kugel, ragt in dem Langloch liegend in den Aufnahmeraum hinein und ist zwischen einem abtriebsseitigen Ende des Langlochs und einem antriebsseitigen Ende des Langlochs beweglich. Die Zahl der Langlöcher und Sperrkörper ist nicht auf genau eines beschränkt, es können auch mehrere Langlöcher vorgesehen sein, in welchen jeweils genau ein Sperrkörper angeordnet sind. Ein Schieber dient zum Schieben des Sperrkörpers zu dem abtriebsseitigen Ende des Langlochs, wobei der Schieber in radialer Richtung mit dem Sperrkörper überlappt und durch eine erste Feder entgegen der Einsetzrichtung kraftbeaufschlagt ist. Ein radialer Anschlag zwingt an ihm in radialer Richtung anliegend den Sperrkörper zum Eingreifen in den Aufnahmeraum. Der radiale Anschlag überlappt in einer verriegelnden Stellung mit dem abtriebsseitigen Ende des Langlochs, wodurch der in dem abtriebsseitigen Ende liegende Sperrkörper an einer radialen Bewegung gehindert ist, und der radiale Anschlag ist in die Einsetzrichtung, gegen die Federkraft der ersten Feder zum Freigeben einer radialen Bewegung des Sperrkörpers aus dem Eingriff mit dem Aufnahmeraum verschiebbar. Eine zweite Feder ist in Einsetzrichtung an dem Schieber abgestützt und beaufschlagt den radialen Anschlag entgegen der Einsetzrichtung mit einer Federkraft.

In der Grundstellung ist der Sperrkörper durch den Schieber am abtriebsseitigen Ende des Langlochs gehalten. Der radiale Anschlag überlappt in der Grundstellung in axialer Richtung mit dem Sperrkörper, wodurch der Sperrkörper in der Grundstellung in den Aufnahmeraum eingreifend gehalten ist. Die Grundstellung entspricht einer verriegelnden Stellung der Werkzeugaufnahme. Ein Anwender kann den radialen Anschlag gegen die erste Feder zu dem antriebsseitigen Ende verschieben, worauf der Sperrkörper in radialer Richtung aus dem Aufnahmeraum vollständig heraustreten kann. Ein in der Werkzeugaufnahme liegendes Werkzeug wird hierdurch freigegeben. Die zweite Feder erleichtert das Einsetzen des Werkzeugs, wenn die Werkzeugaufnahme vertikal gehalten ist. Die zweite Feder hält den radialen Anschlag ohne Betätigung des Anwenders überlappend mit dem abtriebsseitigen Ende des Langlochs. Der Anwender verschiebt beim Einsetzen mit dem Werkzeug den Sperrkörper einschließlich dem Schieber in Richtung zu dem antriebsseitigen Ende. An dem antriebsseitigen Ende kann der Sperrkörper ungehindert durch den radialen Anschlag radial ausweichen und den Aufnahmeraum freigeben. Die beiden Federn können an gegenüberliegenden Seiten des Schiebers angeordnet sein.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: eine Handwerkzeugmaschine,
- Fig. 2: eine Werkzeugaufnahme,
- Fig. 3: eine Werkzeugaufnahme,

Gleiche oder funktionsgleiche Elemente werden durch gleiche Bezugszeichen in den Figuren induziert, soweit nicht anders angegeben. Radial und axiale Richtungen beziehen sich, soweit es nicht explizit anders angegeben, auf eine Arbeitsachse der Werkzeugmaschine. Orientierungen sind ohne weiteren Vermerk in Bezug auf eine Schlagrichtung der Werkzeugmaschine angegeben, wonach ein hinteres Element gegenüber einem vorderen Element in Schlagrichtung versetzt ist. Eine Länge bezeichnet eine Abmessung längs einer (Längs-) Richtung der größten Ausdehnung eines Körpers, eine Breite ist die größte Abmessung in der Ebene senkrecht zu der Längsrichtung.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. eines des Bohrmeißels **4,** eingesetzt werden kann. Einen primären Antrieb des Bohrhammers **1** bildet ein Motor **5,** welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen.

Das Schlagwerk **6** ist beispielsweise ein pneumatisches Schlagwerk **6.** Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** einen Teil seines Impuls auf den Bohrmeißel **4** übertragen. Das Schlagwerk **6** und vorzugsweise die weiteren Antriebskomponenten sind innerhalb eines Maschinengehäuses **17** angeordnet.

Fig. 2 zeigt eine beispielhafte Ausführungsform der Werkzeugaufnahme **2.** Die Werkzeugaufnahme **2** hat eine von der Abtriebswelle **7** angetriebene hohle Spindel **20** mit einem Aufnahmeraum **21** für das Werkzeug **4.** Das Werkzeug **4** kann durch eine abtriebsseitige Öffnung **22** in Einsetzrichtung **23** (entgegen der Schlagrichtung **11**) in den Aufnahmeraum **21** eingesetzt werden. Der Aufnahmeraum **21** ist vorzugsweise komplementär zu dem Schaftende **3,** z.B. zylindrisch ausgebildet.

Eine lösbare Verriegelung des mit Verriegelungsnuten versehenen Werkzeugs **4** in dem Aufnahmeraum **21** erfolgt mittels Sperrkörpern, hier beispielsweise mit Kugeln **24.** Die Kugeln **24** sind in Langlöcher **25** in einer Wand **26** der hohlen Spindel **20** eingesetzt. Ein radiale Hemmung der Kugeln **24** erfolgt durch einen Verriegelungsring **27,** an welchem von radial innen anliegend die Kugeln **24** teilweise in den Aufnahmeraum **21** hineinragen. Der in den Aufnahmeraum **21** hineinragende Teil der Kugeln **24** kann in die Verriegelungsnut des Werkzeugs **4** eingreifen. Ein federbelasteter Schieber **28** hält die Kugeln **24** innerhalb des Verriegelungsrings **27,** d.h. axial mit dem Verriegelungsring **27** überlappend. Beim Einsetzen des Werkzeugs werden die Kugeln **24** gegen den federbelasteten Schieber **28** verschoben und gelangen aus dem Eingriff mit dem Verriegelungsring **27.** Die Kugeln **24** können radial ausweichen und den Aufnahmeraum **21** freigeben. Der Verriegelungsring **27** kann durch eine Betätigungshülse **29** gegen den federbelasteten Schieber **28** verschoben werden, wodurch die radiale Hemmung der Kugeln **24** aufgehoben wird und ein eingesetztes Werkzeug entnehmbar ist.

Die beispielhafte Spindel **20** hat zwei gegenüberliegende Langlöcher **25** in ihrer mantelförmigen Wand **26.** Die Langlöcher **25** sind parallel zu der Arbeitsachse **10** ausgerichtet, ein Abstand eines abtriebsseitigen Endes **30** von einem antriebsseitigen Ende **31** ist vorzugsweise größer als eine Breite der Langlöcher **25.** In jedes der Langlöcher **25** ist eine der Kugeln **24** eingesetzt. Ein Durchmesser der Kugeln **24** ist größer als eine Wandstärke der Spindel **20,** wodurch die Kugeln **24** teilweise in den Aufnahmeraum **21** hineinragen und teilweise über die Spindel **20** hinausstehen. Anstelle von Kugeln können Walzen, Rollen etc. als Sperrkörper eingesetzt werden.

Der Verriegelungsring **27** hat eine radial nach innen weisende Anschlagfläche **32.** Die Anschlagfläche **32** ist vorzugsweise zylindrisch. Ein radialer Abstand der Anschlagfläche von der Arbeitsachse **10** ist derart bemessen, dass die Kugeln **24** die Anschlagfläche **32** berührend in den Aufnahmeraum **21** hineinragen. Eine axiale Abmessung der Anschlagfläche **32** ist geringer als eine Länge der Langlöcher **25,** deren Abstand von abtriebsseitigen Ende **30** zu antriebsseitigen Ende **31.** Die Anschlagfläche **32** und das abtriebsseitige Ende **30** des Langlochs **25** überlappen längs der Arbeitsachse **10** bei einer verriegelnden Stellung des Verriegelungsrings **27,** welche zugleich die Grundstellung ist. In der Grundstellung besteht kein axialer Überlapp der Anschlagfläche **32** mit dem antriebsseitigen Ende **31** des Langlochs **25.** Für eine entriegelnde Stellung ist der Verriegelungsring **27** gegenüber dem abtriebsseitigen Ende **30** wenigstens soweit axial versetzt, dass die Kugeln **24** radial ausweichend vollständig aus dem Aufnahmeraum **21** austreten können.

Der beispielhafte Verriegelungsring **27** ist material- und/oder formschlüssig mit der Betätigungshülse **29** verbunden. Die Betätigungshülse **29** hat eine freizugängliche Außenfläche, an welcher der Anwender diese greifen kann. Die Betätigungshülse **29** einschließlich dem Verriegelungsring **27** sind von einem Anwender aus einer Grundstellung in die entriegelnde Stellung verschiebbar.

Der Schieber **28** ist antriebsseitig von den Kugeln **24** angeordnet. Der beispielhafte Schieber **28** ist eine ringförmige Scheibe, welche auf die Spindel **20** aufgeschoben ist. Der Schieber **28** ist längs der Arbeitsachse **10** gegenüber der Spindel **20,** den Kugeln **24** und dem Verriegelungsring **27** axial beweglich. Die Kugeln **24** und der Schieber **28** überlappen in radialer Richtung **33,** wodurch der Schieber **28** an den Kugeln **24** antriebsseitig anliegen kann.

Eine erste Feder **34** wirkt in Schlagrichtung **11** auf den **Schieber 28.** Der durch die erste Feder **34** belastete Schieber **28** hält die Kugeln **24** an oder nahe dem abtriebsseitigen Ende **30** des Langlochs **25,** wodurch die Kugeln **24** im Eingriff mit der radialen Anschlagfläche **32** sind. Der Verriegelungsring 27 oder die Betätigungshülse **29** bilden einen abtriebsseitigen Anschlag für den Schieber **28,** wodurch die erste Feder **34** mittelbar auch auf den Verriegelungsring **27** wirken kann. Der Betätigungshülse **29** wirkt die erste Feder **34** beim Verschieben aus der Grundstellung in die entriegelnde Stellung entgegen.

Eine zweite Feder **35** ist zwischen der Betätigungshülse **29** und dem Schieber **28** vorgespannt angeordnet. Die zweite Feder **35** berührt den gegenüber dem Verrieglungsring **27** axial beweglichen Schieber **28.** Beim Einsetzen des Werkzeugs **4** schiebt das Werkzeug **4** die Kugeln **24** und mittelbar den Schieber **28** zu dem antriebsseitigen Ende **31** des Langlochs **25.** Der Schieber **28** löst sich dabei von dem Verriegelungsring **27** bzw. der Betätigungshülse **29.** Die zweite Feder **35** wirkt auf den Verriegelungsring **27** in Schlagrichtung **11** und hält somit den Verriegelungsring **27** in dessen Grundstellung nahe dem abtriebsseitigen Ende **30** des Langlochs **25.**

Die Betätigungshülse **29** hat einen axiale erste antriebsseitige Anlagefläche **36,** an welchem der Schieber **28** in der Grundstellung anliegt. Längs der Arbeitsachse **10,** in Schlagrichtung **11** versetzt zu der ersten Anlagefläche **36** ist eine zweite antriebsseitige Anlägefläche **37** vorgesehen. Die zweite Feder **35** ist an dieser zweiten Anlagefläche **37** angelegt.

Die beiden Federn **34, 35** können beispielsweise als Schraubenfedern ausgebildet sein. Die erste Feder **34** übt auf den Schieber **28** eine größere Kraft als die zweite Feder 35 aus.

Fig. 3 zeigt eine Abwandlung der Werkzeugaufnahme 2, bei welcher die zweite Feder **35'** und die zweite Anlagefläche **37'** variiert sind. Die Betätigungshülse **29** hat eine Tasche **38,** deren axiales Ende die zweite Anlagefläche **37'** ausbildet und in der die zweite Feder **35'** angeordnet ist.

## Patentansprüche

1. Werkzeugaufnahme mit
einer Spindel (20), die einen längs einer Arbeitsachse (10) orientieren, abtriebsseitig offenen, zylindrischen oder prismatischen Aufnahmeraum (21) zum Aufnehmen eines Werkzeugs (4) in Einsetzrichtung (23) und ein in den Aufnahmeraum (21) in radialer Richtung (33) einstechendes Langloch (25) hat,
einem Sperrkörper (24), der in dem Langloch (25) liegend in den Aufnahmeraum (21) hineinragt und zwischen einem abtriebsseitigen Ende (30) des Langlochs (25) und einem antriebsseitigen Ende (31) des Langlochs (25) beweglich ist,
einem Schieber (28) zum Schieben des Sperrkörpers (24) zu dem abtriebsseitigen Ende (30) des Langlochs (25), wobei der Schieber (28) in radialer Richtung (33) mit dem Sperrkörper (24) überlappt und durch eine erste Feder (34) entgegen der Einsetzrichtung (23) kraftbeaufschlagt ist,
einem radialen Anschlag (27, 32), an dem in radialer Richtung (33) anliegend der Sperrkörper (24) in den Aufnahmeraum (21) eingreifend gezwungen ist, der in einer verriegelnden Stellung mit dem abtriebsseitigen Ende (30) des Langlochs (25) überlappt und in die Einsetzrichtung (23), gegen eine Federkraft der ersten Feder (34) zum Freigeben einer radialen Bewegung des Sperrkörpers (24) aus dem Eingriff mit dem Aufnahmeraum (21) verschiebbar ist, und **gekennzeichnet durch**
eine zweiten Feder (35), die in Einsetzrichtung (23) an dem Schieber (28) abgestützt ist und den radialen Anschlag (27, 32) entgegen der Einsetzrichtung (23) kraftbeaufschlagt.

2. Werkzeugaufnahme nach Anspruch 1 **gekennzeichnet durch** eine für einen Anwender bedienbare Betätigungshülse (29) zum Entriegeln des Werkzeugs (4), die einen Verriegelungsring (27) mit dem radial nach innen weisenden Anschlag (32) aufweist.

3. Werkzeugaufnahme nach Anspruch 1 oder 2, **dadurch gekennzeichnet, dass** die zweite Feder (35) eine geringerer Federkraft als die erste Feder (34) auf den Schieber (28) ausübt.

4. Werkzeugaufnahme nach einem der vorhergehenden Ansprüche, **dadurch gekennzeichnet, dass** die zweite Feder (35) in jeder Stellung unter Vorspannung ist.

5. Werkzeugaufnahme nach einem der vorhergehenden Ansprüche, **dadurch gekennzeichnet, dass** die erste Feder (34) antriebsseitig und die zweite Feder (35) abtriebsseitig von dem Schieber (28) angeordnet sind.

6. Werkzeugaufnahme nach Anspruch 5, **dadurch gekennzeichnet, dass** die zweite Feder (35) den Schieber (28) berührt.

7. Werkzeugaufnahme nach Anspruch 5 oder 6, **dadurch gekennzeichnet, dass** die zweite Feder (35) abtriebsseitig an einer Betätigungshülse (29) anliegt.

## Claims

1. Tool holder with
a spindle (20), which has a cylindrical or prismatic holding area (21) orientated along a working axis (10) that is open on the output side for holding a tool (4) in the direction of insertion (23) and an elongated hole (25) cut into the holding area (21) in the radial direction (33),
a blocking element (24), which projects into the holding area (21) lying in the elongated hole (25) and may be moved between an end (30) of the elongated hole (25) on the output side and an end (31) of the elongated hole (25) on the drive side,
a pusher (28) for pushing the blocking element (24) to the end (30) of the elongated hole (25) on the output side, in which the pusher (28) overlaps with the blocking element (24) in the radial direction (33) and has force applied to it against the direction of insertion (23) through a first spring (34),
a radial stop (27, 32), on which the blocking element (24) is forced into the holding area (21) engagingly in the radial direction (33), which overlaps with the end (30) of the elongated hole (25) on the output side in a locking position and may be moved in the direction of insertion (23) against a spring force of the first spring (34) to release a radial movement of the blocking element (24) from engagement with the holding area (21), and **characterised by**
a second spring (35), which is supported on the pusher (28) in the direction of insertion (23) and applies force to the radial stop (27, 32) against the direction of insertion (23).

2. Tool holder according to claim 1 **characterised by** an actuating sleeve (29) that may be operated by a user to unlock the tool (4), which has a locking ring (27) with the stop (32) facing radially inwards.

3. Tool holder according to claim 1 or 2, **characterised in that** the second spring (35) exerts a smaller spring force on the pusher (28) than the first spring (34).

4. Tool holder according to one of the previous claims, **characterised in that** the second spring (35) is pretensioned in every position.

5. Tool holder according to one of the previous claims, **characterised in that** the first spring (34) is arranged on the drive side and the second spring (35) is arranged on the output side of the pusher (28).

6. Tool holder according to claim 5, **characterised in that** the second spring (35) touches the pusher (28).

7. Tool holder according to claim 5 or 6, **characterised in that** the second spring (35) lies flat against an actuating sleeve (29) on the output side.

## Revendications

1. Porte-outil comportant :
une broche (20) qui a un espace de réception (21) cylindrique ou prismatique, orienté le long d'un axe de travail (10), ouvert côté mené, pour recevoir un outil (4) dans une direction de mise en place (23), et un trou longitudinal (25), débouchant dans l'espace de réception (21) dans une direction radiale (33),
un corps d'arrêt (24), qui, situé dans le trou longitudinal (25), fait saillie dans l'espace de réception (21), et est mobile entre une extrémité (30) côté mené du trou longitudinal (25) et une extrémité côté menant (31) du trou longitudinal (25),
un coulisseau (28) pour faire coulisser le corps d'arrêt (24) jusqu'à l'extrémité (30) côté mené du trou longitudinal (25), le coulisseau (28) chevauchant le corps d'arrêt (24) dans la direction radiale (33) et étant sollicité par une force appliquée par un premier ressort (34), contre le direction de mise en place (23),
une butée radiale (27, 32), contre laquelle le corps d'arrêt (24), adjacent dans la direction radiale (33), est contraint à venir en prise dans l'espace de réception (21) et qui, dans une position bloquante, chevauche l'extrémité (30) côté mené du trou longitudinal (25) et qui peut être déplacée dans la direction de mise en place (23), à l'encontre d'une force élastique du premier ressort (34) pour libérer un mouvement radial du corps d'arrêt (24) hors de prise avec l'espace de réception (21), et **caractérisé par**
un second ressort (35), qui est soutenu par le coulisseau (28), dans la direction de mise en place (23), et qui sollicite par une force la butée radiale (27, 32), à l'encontre de la direction de mise en place (23).

2. Porte-outil selon la revendication 1, **caractérisé par** une douille d'actionnement (29) pouvant être commandée par un utilisateur pour débloquer l'outil (4), laquelle douille d'actionnement comporte une bague de verrouillage (27) avec la butée (32) orientée radialement vers l'intérieur.

3. Porte-outil selon la revendication 1 ou 2, **caractérisé en ce que** le second ressort (35) exerce sur le coulisseau (28) une force élastique plus faible que le premier ressort (34).

4. Porte-outil selon l'une des revendications précédentes, caractérisé en que le second ressort (35) est sous précontrainte dans chaque position.

5. Porte-outil selon l'une des revendications précédentes, **caractérisé en ce que** le premier ressort (34) est agencé côté mené du coulisseau (28) et le second ressort (35) est agencé côté menant du coulisseau (28).

6. Porte-outil selon la revendication 5, **caractérisé en ce que** le second ressort (35) est en contact avec le coulisseau (28).

7. Porte-outil selon la revendication 5 ou 6, **caractérisé en ce que** le second ressort (35) est en contact avec une douille d'actionnement (29) côté mené.
